# EUROPÄISCHE PATENTSCHRIFT

(11) **EP 1 373 708 B1**
(45) Veröffentlichungstag und Bekanntmachung des Hinweises auf die Patenterteilung: **10.08.2005**
(21) Anmeldenummer: 02729786.0
(22) Anmeldetag: 13.03.2002
(51) Int. Cl.: F02M 55/00, F02M 69/46

(54) **VERBINDUNG ZWEIER KOAXIAL HINTEREINANDER ANGEORDNETER ELEMENTE EINER KRAFTSTOFFVERSORGUNGSANLAGE EINER BRENNKRAFTMASCHINE DURCH EINE HALTEKLAMMER**
CONNECTION BY MEANS OF A RETAINING CLIP OF TWO ELEMENTS OF A FUEL SUPPLY SYSTEM OF AN INTERNAL COMBUSTION ENGINE THAT ARE COAXIALLY DISPOSED ONE BEHIND THE OTHER
RACCORDEMENT DE DEUX ELEMENTS MONTES L'UN DERRIERE L'AUTRE COAXIALEMENT DU SYSTEME D'ALIMENTATION EN CARBURANT D'UN MOTEUR A COMBUSTION INTERNE PAR L'INTERMEDIAIRE D'UN ETRIER DE RETENUE

(30) Priorität: 13.03.2001 DE 20104270 U
(43) Veröffentlichungstag der Anmeldung: 02.01.2004
(73) Patentinhaber: ROBERT BOSCH GMBH, 70442 Stuttgart (DE)
(72) Erfinder: SCHOEFFLER, Jochen, 71711 Murr (DE)
(86) Internationale Anmeldenummer: PCT/DE2002/000892
(87) Internationale Veröffentlichungsnummer: WO 2002/073025

(56) Entgegenhaltungen:
- EP-A- 0 669 459
- WO-A-90/15240
- WO-A-92/00451
- WO-A-99/61788
- US-A- 5 070 844

## Beschreibung

### Stand der Technik

Die Erfindung geht aus von einer Verbindung zweier koaxial hintereinander angeordneter Elemente einer Kraftstoffversorgungsanlage einer Brennkraftmaschine nach der Gattung der Ansprüche 1 und 7.

Aus der DE 36 07 811 A 1 ist eine Verbindung bekannt, welche zur Fixierung eines Druckregelventils in einer quer zu einer Kraftstoffverteilerleitung eines Kraftfahrzeugs verlaufenden Aufnahmebuchse dient, die eine mit einer Einiassöfmung der Kraftstoffverteilerleitung in Verbindung stehende Durchgangsbohrung aufweist. Dazu ist ein Bodenteil des Druckregelventils in die Durchgangsbohrung der Aufnahmebuchse eingesetzt, die einander gegenüberliegend in einer Wandung zwei zueinander und zu einer Haltenut im Druckregelventil fluchtende Schlitze hat, die eine als Federelement ausgebildete, U-förmige Halteklammer mit Schenkeln durchragt, wodurch eine das Druckregelventil in der Aufnahmebuchse haltende Vorspannkraft erzeugbar ist. Das Gehäuse des Druckregelventils und die Aufnahmebuchse bestehen aus nicht-rostendem Stahl.

Darüber hinaus ist aus der WO 90/15240 A eine Sicherungsklemme zur Befestigung von Einspritzventilen an Steckanschlüssen einer Kraftstoffverteilerleitung bekannt, wobei das Einspritzventil und der Steckanschluss zumindest im Bereich der Sicherungsklemme Abschnitte aus nicht-rostendem Stahl aufweisen.

Bei den Halteklammern und Sicherungsklemmen des Stands der Technik handelt es sich um Stanz-Biegeteile aus Federstahl, insbesondere aus CK67, die anschließend mit einem Korrosionsschutz beispielsweise durch Verzinken und Gelbchromatieren versehen werden. Bei der Montage der Halte- und Sicherungsklammern wird jedoch die Korrosionsschutzschicht oft beschädigt, so dass es zu Korrosion und im schlimmsten Fall zum Bruch und Totalausfall dieser Bauteile kommen kann.

### Vorteile der Erfindung

Die Erfindung basiert auf dem Gedanken, dass es bei beschädigter Korrosionsschutzschicht neben der durch von außen einwirkende, aggressive Medien wie beispielsweise durch salzhaltiges Spritzwasser bedingten Korrosion auch zu Kontaktkorrosion aufgrund elektro-chemischer Reaktionen zwischen dem nicht-rostenden Stahl der miteinander verbundenen Elemente und dem stellenweise ungeschützten und unedleren Federstahl der Halteklammer und der Sicherungsklemme kommen kann.

Aufgrund der erfindungsgemäßen Verwendung von nicht-rostendem Stahl für die Halteklammer gemäß Anspruch 1 und für die Sicherungsklemme gemäß Anspruch 7 liegen dann in Bezug auf die durch diese Bauteile miteinander verbundenen Elemente gleichartige Werkstoffe vor. Infolgedessen sind elektrochemische Reaktionen zwischen Halteklammer oder Sicherungsklemme einerseits und den durch sie miteinander verbundenen Elementen der Kraftstoffversorgungsanlage weitgehend ausgeschlossen. Insbesondere kann auf zusätzliche Korrosionsschutzmaßnahmen wie Lackieren, Gelbchromatieren oder Verzinken verzichtet werden.

Durch die in den Unteransprüchen aufgeführten Maßnahmen sind vorteilhafte Weiterbildungen und Verbesserungen der in den Ansprüchen 1 und 7 angegebenen Verbindungen möglich.

Als erstes Element der erfindungsgemäßen Verbindung dient beispielsweise eine mit einer Kraftstoffverteilerleitung verbundene Aufnahmebuchse, in die als zweites Element ein Druckregelventil eingesetzt ist. Die Schenkel der Halteklammer bilden wenigstens abschnittsweise komplementär zu einer zylindrischen Haltenut des Druckregelventils geformte, eine imaginäre Kreisfläche umschließende Kreisbögen. Die Schenkel werden vor dem Einsetzen in die Halteöffnungen derart zueinander gebogen, dass die von den Kreisbögen eingeschlossene Kreisfläche einen kleineren Radius als die Haltenut hat. Dann sitzt die Halteklammer mit radialer Vorspannung und damit schüttelfest in der Haltenut. Um hierdurch eventuell hervorgerufene Materialspannungen abzubauen, kann die Halteklammer nach dem Vorbiegen und vor dem Einsetzen in die Halteöffnungen angelassen werden.

### Zeichnungen

Ausführungsbeispiele der Erfindung sind in den Zeichnungen dargestellt und in der nachfolgenden Beschreibung näher erläutert. In den Zeichnungen zeigt
- Fig.1: eine Querschnittsdarstellung durch eine Verbindung eines Druckregelventils mit einer Kraftstoffverteilerleitung;
- Fig.2: einen Schnitt entlang der Linie II-II von Fig.1;
- Fig.3: eine Seitenansicht der Sicherungsklemme;
- Fig.4: eine Stirnansicht der Sicherungsklemme von Fig.3;
- Fig.5: eine Draufsicht auf die Sicherungsklemme von Fig.3.

### Beschreibung der Ausführungsbeispiele

Bei dem Ausführungsbeispiel nach Fig.1 und Fig.2 ist mit 1 eine Kraftstoffverteilerleitung einer Kraftstoffeinspritzanlage für Brennkraftmaschinen bezeichnet, die mehrere Steckanschlüsse 2 aufweist, in die Kraftstoffeinspritzventile mit ihrem einen Ende eingesetzt sind. Mit der Wandung der Kraftstoffverteilerleitung 1 ist eine topfförmig ausgebildete Aufnahmebuchse 3 verbunden, beispielsweise verlötet oder verschweißt. Die Aufnahmebuchse 3 kann auch an der Kraftstoffverteilerleitung 1 angeformt sein und/oder zumindest teilweise in die Kraftstoffverteilerleitung 1 hineinragen. In der der Aufnahmebuchse 3 zugewandten Wandung 4 der Kraftstoffverteilerleitung 1 ist mindestens eine Einlaßöffnung 5 vorgesehen, die mit einer Verbindungsöffnung 6 im Boden 7 der Aufnahmebuchse 3 fluchtet. Die Einlaßöffnung 5 und die Verbindungsöffnung 6 können auch eine ringförmige Gestalt haben. In eine Führungsbohrung 18 der Aufnahmebuchse 3 ist ein Druckregelventil 8 eingesetzt, das mit einem Ventilsitzträgerkörper 9 durch eine erste Durchstecköffnung 10 in der Aufnahmebuchse 3 und ei ne zweite Durchstecköffnung 11 in der Wandung 4 der Kraftstoffverteilerleitung 1 dichtend in einen Auslaßstutzen 12 ragt. Der Auslaßstutzen 12 ragt in die Kraftstoffverteilerleitung 1 und durchdringt die dem Druckregelventil 8 abgewandte Wandung 13 der Kraftstoffverteilerleitung 1 in einer Öffnung 14, in der er dicht befestigt ist, beispielsweise verlötet. Anstelle durch die gesonderten Durchstecköffnungen 10, 11 können auch die Einlaßöffnungen 5 und die Verbindungsöffnung 6 so groß ausgebildet sein, daß der Ventilsitzträgerkörper 9 unter Beibehaltung eines ausreichend großen Querschnitts um seinen Umfang durch die Einlaßöffnung 5 und die Verbindungsöffnung 6 hindurchgeführt werden kann. Der Ventilsitzträgerkörper 9 ragt mit seinem aus dem Druckregelventil 8 herausragenden Ende in eine Aufnahmebohrung 15 des Auslaßstutzens 12 und ist an seinem Umfang mit einem elastischen Dichtring 16 zur Abdichtung gegenüber der Aufnahmebohrung 15 versehen. Den Auslaßstutzen 12. durchdringt in axialer Richtung ein Auslaßkanal 17, der in nicht dargestellter Weise ebenfalls den Ventilsitzträgerkörper 9 durchdringt und zu einem Kraftstoffbehälter oder der Saugseite einer Kraftstofförderpumpe führt. Die Kraftstoffverteilerleitung 1 ist mit einer aus Maßstabsgründen nicht dargestellten Kraftstoffversorgungsleitung verbunden, die an den Förderausgang der Kraftstoffpumpe angeschlossen ist. Die Einlaßöffnung 5 und die Verbindungsöffnung 6 bilden einen Teil eines Einlaßkanals für den Kraftstoff in das Druckregelventil 8. Die Funktionsweise eines solchen Druckregelventils ist beispielsweise aus der DE 36 07 811 A1 bekannt, deshalb soll hierauf nicht weiter eingegangen werden.

Das Ventilgehäuse des Druckregelventils 8 hat ein Bodenteil 19, das in die Aufnahmebuchse 3 eingesteckt ist und den Ventilsitzträgerkörper 9 aufweist, der entweder als selbständiges Teil mit dem Bodenteil 19 verbunden ist oder Teil des Bodenteils ist. Das Bodenteil 19 weist an seinem Umfang eine radial offene Dichtnut auf, in der ein in radialer Richtung abdichtender Dichtring 27 angeordnet ist. Die Aufnahmebuchse 3 umschließt das Bodenteil 19 des Druckregelventils 8 in axialer Richtung vom Boden 7 fortführend in einem Bereich mindestens so weit vollständig, daß eine sichere Abdichtung zwischen dem Bodenteil 19 und der Aufnahmebuchse 3 durch den Dichtring 27 gewährleistet ist. Die Aufnahmebuchse 3 weist an ihrem der Kraftstoffverteilerleitung 1 abgewandten Ende einen sich radial nach außen erstreckenden Flansch 28 auf, der sich etwa parallel zur Kraftstoffverteilerleitung 1 erstreckt. In einer Wandung 30 der Aufnahmebuchse 3 sind zwei sich gegenüberliegende und sich in Umfangsrichtung erstreckende Schlitze 31 ausgebildet. Zur axialen Fixierung des Druckregelventils 8 an der Aufnahmebuchse 3 dient eine Halteklammer 32.

Die Schlitze 31 in der Wandung 30 der Aufnahmebuchse 3 stellen Halteöffnungen für die U-förmige Halteklammer 32 dar. Die Halteklammer besteht aus Federdraht aus nicht-rostendem Stahl nach DIN 17224, der einen Chromgehalt von mindestens 12 % und insbesondere auch einen Nickelgehalt von mindestens 6% aufweist. Beispielsweise wird für die Halteklammer 32 Federdraht aus X12 Cr Ni 17 7 (Werkstoffnummer 1.4310) verwendet. Wie anhand von Fig.2 am besten zu sehen ist, hat die Halteklammer 32 zwei durch eine Traverse 33 verbundene Schenkel 34, welche im Bereich eines sich an die Traverse 33 anschließenden Anfangsabschnitts 35 parallel zueinander verlaufen und in einem Mittelabschnitt 36 komplementär zu einer zylindrischen Haltenut 37 des Druckregelventils 8 geformte, eine imaginäre kreisförmige Fläche umschließende Kreisbögen 38 bilden, die in einen Endabschnitt 39 münden, in welchem sich die Schenkel 34 trichterförmig erweitern. Die Halteklammer 32 ist im eingesetzten Zustand gegen die Haltenut 37 radial vorgespannt, was beispielsweise dadurch erreicht wird, daß die Schenkel vor der Montage derart zueinander gebogen werden, daß die von ihnen eingeschlossene Kreisfläche einen kleineren Radius als die Haltenut 37 hat. Um die durch den Vorbiegevorgang entstandenen Materialspannungen abzubauen, wird die Halteklammer 32 vorzugsweise anschließend angelassen, was jedoch aufgrund des geringen Verformungsgrades oft nicht erforderlich ist. Die Halteklammer 32 ist vorzugsweise ein ebenes Bauteil, d.h. ihre Schenkel 34 liegen in einer Ebene. Alternativ können den Kreisbögen 38 des Mittelabschnitts 36 Wellungen angeformt sein, welche sich in einer Ebene senkrecht zu einer die Haltenut 37 enthaltenden Ebene erstrecken. Diese Wellungen können durch je eine im wesentlichen einperiodige sinusförmige Kurve gebildet werden, wobei die Wellung des einen Schenkels 34 gegenüber der Wellung des anderen Schenkels 34 beispielsweise um 180 Grad phasenverschoben sein kann.

Wenn das Druckregelventil 8 in die Aufnahmebuchse 3 eingesteckt ist, befinden sich die beiden Schlitze 31 der Aufnahmebuchse 3 in Flucht zur am Umfang des Druckregelventils 8 ausgebildeten Haltenut 37. Die lichte Höhe der Schlitze 31 ist geringfügig größer als der Durchmesser des Halteklammerdrahtes, so daß die Halteklammer 32 in diese tangential eingesteckt werden kann, wie am besten Fig.2 veranschaulicht. Beim tangentialen Einsetzen der Halteklammer 32 in die Schlitze 31 der Aufnahmebuchse 3 können deren Schenkel 34 daher in die Haltenut 37 eingreifen und laufen in ihr in Umfangsrichtung entlang. Dabei spreizen sich die Schenkel 34 zunächst auf, was durch den tricherförmig erweiterten Endabschnitt 39 erleichtert wird, bis sie mit den Kreisbögen 38 des Mittelabschnitts 36 an der Haltenut 37 einrasten und das Druckregelventil 8 beidseits formschlußartig umgreifen.

Die in der Wandung 30 der Aufnahmebuchse 3 vorhandenen Schlitze 31 erstrecken sich in radialer Richtung so tief in sie hinein, daß zwei Restbögen 40 mit einer Breite verbleiben, die im wesentlichen der Länge der Traverse 33 bzw. dem Abstand der beiden Schenkel 34 der Halteklammer 32 in ihrem Endabschnitt 39 entspricht. Die Halteklammer 32 ist dabei so lang, daß in der Montageposition sowohl ihr Anfangsabschnitt 35 mit der Traverse 33 als auch ihr tricherförmig erweiterter Endabschnitt 39 je zumindest teilweise aus den Schlitzen 31 herausragen, so daß die Schenkel 34 im Bereich der Schlitze 31 vorhandene, im wesentlichen parallel zur Ebene der Halteklammer 32 verlaufende und sich gegenüberliegende Stirnflächen 41, 42 der Wandung 30 der Aufnahmebuchse 3 kreuzen. Infolgedessen kann sich die Halteklammer 32 in den Schlitzen 31 der Aufnahmebuchse 3 abstützten, wodurch eine Haltekraft erzeugt wird, welche das Druckregelventil 8 am Boden 7 der Aufnahmebuchse 3 hält.

Im Ausführungsbeispiel nach Fig.3 ist eine Sicherungsklemme 43 zur Befestigung eines Einspritzventils am Steckanschluß 2 der Kraftstoffverteilerleitung 1 gezeigt. Die Sicherungsklemme 43 hat eine L-fömige Kopfplatte 44 mit zwei zueinander senkrechten Schenkeln 45, 46, von deren einem Schenkel 45 zwei symmetrische Flügel 47 senkrecht weg ragen. Wie am besten Fig.4 und Fig.5 veranschaulichen, haben die Flügel 47 parallel zum anderen Schenkel 46 der Kopfplatte 44 verlaufende Abschnitte 49 mit zueinander weisenden freien Rändern, die eine imaginäre kreisförmige Fläche teilweise umschließende Kreisbögen 50 bilden. Hierzu senkrechte Abschnitte 51 der Flügel 47 verlaufen in Richtung zum freien Ende des einen Schenkels 45 der Kopfplatte 44 gesehen zunächst parallel zueinander und weiten sich dann trichterförmig auf, wie Fig.4 zeigt. In beiden Schenkeln 45, 46 der Kopfplatte 44 ist außerdem je ein mittiger, vom freien Ende des jeweiligen Schenkels 45, 46 ausgehender Sackschlitz 52, 53 ausgebildet.

Die Sicherungsklemme 43 besteht aus Federband aus nicht-rostendem Stahl nach DIN 17224, der einen Chromgehalt von mindestens 12 % und insbesondere auch einen Nickelgehalt von mindestens 6% aufweist. Beispielsweise wird für die Sicherungsklemme Federband aus X12 Cr Ni 17 7 (Werkstoffnummer 1.4310) verwendet.

## Patentansprüche

1. Verbindung zweier koaxial hintereinander angeordneter Elemente einer Kraftstoffversorgungsanlage einer Brennkraftmaschine, wobei das erste Element (3) eine Führungsöffnung (18) hat und das zweite Element (8) mit einem Führungsabschnitt (19) in die Führungsöffnung (18) des ersten Elements (3) einsetzbar ist, das einander gegenüberliegend in einer Wandung (30) zwei zueinander und zu einer Haltenut (37) im zweiten Element (8) fluchtende Halteöffnungen (31) hat, die eine U-förmige Halteklammer (32) mit ihren Schenkeln (34) durchragt und dabei die Lage des ersten (3) und zweiten Elements (8) zueinander fixiert, welche zumindest im Bereich der Halteklammer (32) Abschnitte aus nicht-rostendem Stahl aufweisen, **dadurch gekennzeichnet, dass** die Halteklammer (32) durch einen Federdraht aus nicht-rostendem Stahl gebildet wird, wobei die Abschnitte des ersten (3) und des zweiten Elements (8) zumindest im Bereich der Halteklammer (32) und die Halteklammer (32) gleichartige Werkstoffe sind zur Vermeidung von elektrochemischen Reaktionen zwischen der Halteklammer (32) und den Abschnitten des ersten (3) und des zweiten Elements (8) im Bereich der Halteklammer (32).

2. Verbindung nach Anspruch 1, **dadurch gekennzeichnet, daß** als erstes Element eine mit einer Kraftstoffverteilerleitung (1) verbundene Aufnahmebuchse (3) dient, in die als zweites Element ein Druckregelventil (8) eingesetzt ist.

3. Verbindung nach Anspruch 1, **dadurch gekennzeichnet, daß** als erstes Element eine mit einer Kraftstoffverteilerleitung (1) verbundene Aufnahmebuchse (3) dient, in die als zweites Element ein Druckdämpfer eingesetzt ist.

4. Verbindung nach Anspruch 2 oder 3, **dadurch gekennzeichnet, daß** die Schenkel (34) der Halteklammer (32) wenigstens abschnittsweise komplementär zu einer zylindrischen Haltenut (37) des Druckregelventils (8) oder des Druckdämpfers geformte, eine imaginäre Kreisfläche umschließende Kreisbögen (38) bilden.

5. Verbindung nach Anspruch 4, **dadurch gekennzeichnet, daß** die Schenkel (34) der Halteklammer (32) vor dem Einsetzen in die Halteöffnungen (31) derart zueinander gebogen sind, daß die von den Kreisbögen (38) eingeschlossene Kreisfläche einen kleineren Radius als die Haltenut (37) hat.

6. Verbindung nach Anspruch 5, **dadurch gekennzeichnet, daß** die Halteklammer (32) nach dem Vorbiegen und vor dem Einsetzen in die Halteöffnungen (31) angelassen wird.

7. Verbindung zweier koaxial hintereinander angeordneter Elemente einer Kraftstoffversorgungsanlage einer Brennkraftmaschine, wobei das erste Element ein Einspritzventil ist, das mit seinem einen Ende in einen das zweite Element bildenden Steckanschluss (2) einer Kraftstoffverteilerleitung (1) eingesetzt und dort mittels einer Sicherungsklemme (43) fixiert ist, wobei das Einspritzventil und der Steckanschluss (2) zumindest im Bereich der Sicherungsklemme (43) Abschnitte aus nicht-rostendem Stahl aufweisen, **dadurch gekennzeichnet, dass** die Sicherungsklemme (43) aus Federband aus nicht-rostendem Stahl besteht, wobei die Abschnitte des Einspritzventils und des Steckanschlusses (2) zumindest im Bereich der Sicherungsklemme (43) und die Sicherungsklemme (43) gleichartige Werkstoffe sind zur Vermeidung von elektrochemischen Reaktionen zwischen der Sicherungsklemme (43) und den Abschnitten des Einspritzventils und des Steckanschlusses (2) im Bereich der Sicherungsklemme (43).

8. Verbindung nach Anspruch 7, **dadurch gekennzeichnet, daß** die Sicherungsklemme (43) eine L-fömige Kopfplatte (44) mit zwei zueinander senkrechten Schenkeln (45, 46) beinhaltet, von deren einem Schenkel (45) zwei symmetrische Flügel (47) senkrecht weg ragen, die parallel zum anderen Schenkel (46) der Kopfplatte (44) verlaufende Abschnitte (49) mit zueinander weisenden freien Rändern aufweisen, die eine imaginäre kreisförmige Fläche umschließende Kreisbögen (50) bilden, wobei hierzu senkrechte Abschnitte (51) der Flügel (47) in Richtung zum freien Ende des einen Schenkels (45) der Kopfplatte (44) gesehen zunächst parallel zueinander verlaufen und sich dann tricherförmig aufweiten und wobei in beiden Schenkeln (45, 46) der Kopfplatte (44) je ein mittiger, vom freien Ende des jeweiligen Schenkels (45, 46) ausgehender Sackschlitz (52, 53) ausgebildet ist.

9. Verbindung nach Anspruch 1 oder 7, **dadurch gekennzeichnet, daß** der nicht-rostende Federdraht oder das nicht-rostende Federband einen Chromgehalt von mindestens 12 % und insbesondere auch einen Nickelgehalt von mindestens 6% nach DIN 17224 aufweist und insbesondere aus X 12 Cr Ni 17 7, Werkstoffnummer 1.4310 besteht.

## Claims

1. Connection of two coaxially series-arranged elements of a fuel supply system of an internal combustion engine, the first element (3) having a guide orifice (18), and the second element (8) being insertable with a guide portion (19) into the guide orifice (18) of the first element (3) which has, opposite one another in a wall (30), two holding orifices (31) which are aligned with one another and with a holding groove (37) in the second element (8) and through which a U-shaped holding clip (32) projects with its legs (34) and at the same time fixes the relative position of the first (3) and of the second (8) element which, at least in the region of the holding clip (32), have portions consisting of stainless steel, **characterized in that** the holding clip (32) is formed by a spring wire consisting of stainless steel, the portions of the first (3) and of the second (8) element, at least in the region of the holding clip (32), and the holding clip (32) being identical materials, to avoid electrochemical reactions between the holding clip (32) and the portions of the first (3) and of the second (8) element in the region of the holding clip (32).

2. Connection according to Claim 1, **characterized in that** a reception bush (3), which is connected to a fuel distributor line (1) and into which a pressure-regulating valve (8) is inserted as the second element, serves as the first element.

3. Connection according to Claim 1, **characterized in that** a reception bush (3), which is connected to a fuel distributor line (1) and into which a pressure damper is inserted as the second element, serves as a first element.

4. Connection according to Claim 2 or 3, **characterized in that** the legs (34) of the holding clip (32) at least partially form circle arcs (38) which are shaped complementarily to a cylindrical holding groove (37) of the pressure-regulating valve (8) or of the pressure damper and which surround an imaginary circular area.

5. Connection according to Claim 4, **characterized in that** the legs (34) of the holding clip (32), before being inserted into the holding orifices (31), are bent with respect to one another in such a way that the circular area enclosed by the circle arcs (38) has a smaller radius than the holding groove (37).

6. Connection according to Claim 5, **characterized in that** the holding clip (32) is tempered after being prebent and before being inserted into the holding orifices (31).

7. Connection of two coaxially series-arranged elements of a fuel supply system of an internal combustion engine, the first element being an injection valve which is inserted with one end into a plug connection (2), forming the second element, on a fuel distributor line (1) and which is fixed there by means of a securing clamp (43), the injection valve and the plug connection (2) having, at least in the region of the securing clamp (43), portions consisting of stainless steel, **characterized in that** the securing clamp (43) is composed of a spring band consisting of stainless steel, the portions of the injection valve and of the plug connection (2), at least in the region of the securing clamp (43), and the securing clamp (43) being identical materials, to avoid electrochemical reactions between the securing clamp (43) and the portions of the injection valve and of the plug connection (2) in the region of the securing clamp (43).

8. Connection according to Claim 7, **characterized in that** the securing clamp (43) contains an L-shaped head plate (44) with two legs (45, 46) which are perpendicular to one another and from one leg (45) of which project away perpendicularly two symmetrical wings (47) which have portions (49) running parallel to the other leg (46) of the head plate (44) and having free edges which point towards one another and which form circle arcs (50) surrounding an imaginary circular area, portions (51), perpendicular thereto, of the wings (47) first running parallel to one another, as seen in the direction of the free end of the one leg (45) of the head plate (44) and then widening in a funnel-shaped manner, and each of the two legs (45, 46) of the head plate (44) having formed in it a central blind slot (52, 53) emanating from the free end of the respective leg (45, 46).

9. Connection according to Claim 1 or 7, **characterized in that** the stainless spring wire or the stainless spring band has a chromium content of at least 12% and, in particular, also a nickel content of at least 6%, according to DIN 17224, and, in particular, consists of X 12 Cr Ni 17 7, material number 1.4310.

## Revendications

1. Raccordement de deux éléments montés coaxialement l'un derrière l'autre pour un système d'alimentation en carburant d'un moteur à combustion interne, dont le premier élément (3) comporte une ouverture de guidage (18) et le deuxième élément (8) peut être inséré avec une section de guidage (19) dans l'ouverture de guidage (18) du premier élément (3), avec deux ouvertures de maintien (31) opposées dans une paroi (30) et alignées l'une par rapport à l'autre et par rapport à une rainure de maintien (37) dans le deuxième élément (8), et qui traversées par les branches (34) d'un étrier de maintien (32) en forme de U qui fixe ainsi la position des premier (3) et deuxième (8) éléments l'un par rapport à l'autre, ceux-ci ayant des segments en acier inoxydable au moins dans la zone de l'étrier de retenue (32),
**caractérisé en ce que**
l'étrier de maintien (32) est un fil d'acier pour ressort en acier inoxydable, les segments des premier (3) et deuxième (8) éléments au moins dans la zone de l'étrier de maintien (32) et l'étrier de maintien (32) étant de la même matière pour éviter des réactions électrochimiques entre l'étrier de retenue (32) et les segments des premier (3) et deuxième (8) éléments dans la zone de l'étrier (32).

2. Raccordement selon la revendication 1,
**caractérisé en ce que**
le premier élément est une douille de réception (3) reliée à une rampe d'injection (1) et dans laquelle est inséré un détendeur (8) comme deuxième élément.

3. Raccordement selon la revendication 1,
**caractérisé en ce que**
le premier élément est une douille de réception (3) reliée à une rampe d'injection (1) et dans laquelle est inséré un amortisseur de pression comme deuxième élément.

4. Raccordement selon la revendication 2 ou 3,
**caractérisé en ce que**
les branches (34) de l'étrier de maintien (32) forment des arcs de cercle (38) entourant une surface de cercle imaginaire, formée au moins par segment de manière complémentaire à une rainure de maintien (37) cylindrique du détendeur (8) ou de l'amortisseur de pression.

5. Raccordement selon la revendication 4,
**caractérisé en ce que**
les branches (34) de l'étrier (32) sont, avant d'être insérées dans les ouvertures de maintien (31), cintrées l'une par rapport à l'autre de telle sorte que la surface circulaire entourée par les arcs de cercle (38) a un rayon inférieur à la rainure de retenue (37).

6. Raccordement selon la revendication 5,
**caractérisé en ce que**
l'étrier (32) est actionné après le cintrage et avant l'insertion dans les ouvertures de retenue (31).

7. Raccordement de deux éléments montés coaxialement l'un derrière l'autre, d'un système d'alimentation en carburant d'un moteur à combustion interne, dans lequel le premier élément est un injecteur de carburant inséré par l'une de ses extrémités dans un raccord à fiche (2) d'une rampe d'injection (1) formant le deuxième élément, et y est fixé au moyen d'une pince de sécurité (43), l'injecteur de carburant et le raccord à fiche (2) présentant des segments en acier inoxydable au moins dans la zone de la pince de sécurité (43),
**caractérisé en ce que**
la pince de sécurité (43) est une bande à ressort en acier inoxydable, les segments de l'injecteur et du raccord à fiche (2) au moins dans la zone de la pince (43) et la pince (43) sont de la même matière pour éviter des réactions électrochimiques entre la pince (43) et les segmnets de l'injecteur et du raccord à fiche (2) dans la zone de l'étrier de blocage (43).

8. Raccordement selon la revendication 7,
**caractérisé en ce que**
la pince de sécurité (43) comprend une plaque de tête (44) en forme de L avec deux branches (45, 46) perpendiculaires l'une par rapport à l'autre, dont deux ailettes symétriques (47) dépassent perpendiculairement de la branche (45) et présentent, parallèlement à l'autre branche (46) de la plaque de tête (44), des sections (49) dont les bords libres tournés l'un vers l'autre, forment des arcs de cercle (50) entourant une surface circulaire imaginaire, et dont des segments perpendiculaires (51) des ailettes (47) s'étendent en direction de l'extrémité libre de l'une des branches (45) de la plaque de tête (44), vu d'abord parallèlement l'un par rapport à l'autre, et s'élargissent ensuite en forme d'entonnoir, avec chaque fois une fente en poche (52, 53) médiane, partant de l'extrémité libre de chaque branche (45, 46), et formés dans les deux branches (45, 46) de la plaque de tête (44).

9. Raccordement selon la revendication 1 ou 7,
**caractérisé en ce que**
le fil à ressort inoxydable, ou la bande à ressort inoxydable, présente une teneur en chrome d'au moins 12 % et notamment une teneur en nickel d'au moins 6 % selon la norme DIN 17224, et est composée notamment de X 12 Cr Ni 17 7, numéro de matériau 1.4310.
